# EUROPÄISCHE PATENTSCHRIFT

(11) **EP 2 663 690 B1**
(45) Veröffentlichungstag und Bekanntmachung des Hinweises auf die Patenterteilung: **30.11.2016**
(21) Anmeldenummer: 11802291.2
(22) Anmeldetag: 24.12.2011
(51) Int. Cl.: E01B 27/04, E01B 29/06

(54) **Verfahren zum abschnittsweisen Ersatz von Altschwellen eines Gleises durch Neuschwellen**
Method for sectionally replacing old sleepers of a track with new sleepers
Procédé pour le remplacement par endroits d'anciennes traverses d'une voie par des traverses neuves

(30) Priorität: 11.01.2011 AT 312011
(43) Veröffentlichungstag der Anmeldung: 20.11.2013
(73) Patentinhaber: Plasser & Theurer Export von Bahnbaumaschinen Gesellschaft m.b.H., 1010 Wien (AT)
(72) Erfinder: THEURER, Josef, A-1010 Wien (AT); WÖRGÖTTER, Herbert, A- 4210 Gallneukirchen (AT)
(86) Internationale Anmeldenummer: PCT/EP2011/006564
(87) Internationale Veröffentlichungsnummer: WO 2012/095152

(56) Entgegenhaltungen:
- EP-A1- 0 057 128
- EP-A1- 0 761 880
- EP-A1- 1 607 523
- EP-A2- 0 812 960
- EP-A2- 1 130 163
- EP-A2- 1 162 311
- DE-A1- 2 119 164
- FR-A1- 2 759 101
- FR-A1- 2 917 101
- US-B2- 6 655 296

## Beschreibung

Die Erfindung betrifft ein Verfahren zum abschnittsweisen Ersatz von Altschwellen eines Gleises durch Neuschwellen gemäß dem Oberbegriff des Anspruchs.

Durch US 6,655,296 sind ein Verfahren sowie eine Maschine zur Erneuerung von schadhaften Schwellen eines Gleises bereits bekannt. Vor dem Entfernen der Schienenbefestigungen werden Basisplatten mit der Schiene verbunden. Danach wird mit einer Schwellenwechselvorrichtung die zu erneuernde Altschwelle bei leicht angehobenem Gleis seitlich aus dem Gleis gezogen und die Neuschwelle eingeschoben. Alt- und Neuschwellen werden mit einem Schwellengreifer abtransportiert und zugeführt. Die Maschine weist auch eine Schotterräumvorrichtung auf.

Aus FR 2 917 101 sind ein Fahrzeug und ein Verfahren zum Verlegen und Aufnehmen von Schwellen bekannt. Dabei wird bei angehobenen Schienen ein Paket von drei Schwellen zwischen den Schienen durchgeführt und um 90 Grad gedreht. Anschließend werden die einzelnen Schwellen in Gleislängsrichtung voneinander distanziert und positioniert.

Die Aufgabe der vorliegenden Erfindung liegt nun in der Schaffung eines Verfahrens der eingangs genannten Art, mit dem ein leistungsfähiger Schwellenwechsel auch in Gleisabschnitten durchführbar ist, die einen Schwellenaustausch zwischen den beiden Schienen des Gleises ermöglichen.

Diese Aufgabe wird erfindungsgemäß mit einem Verfahren der gattungsgemäßen Art mit den im kennzeichnenden Teil des Anspruchs angeführten Merkmalen gelöst.

Mit einem derartigen Verfahren ist es nun möglich, einen Schwellentausch zwischen den Schienen gleichzeitig in Verbindung mit einer Entfernung des zwischen den auszutauschenden Schwellen befindlichen Schotters durchführen zu können. Dies gestattet einen besonders leistungsfähigen Schwellenwechsel, der mit einer vollständigen Rückführung des Schotters zwischen die neuen Schwellen abgeschlossen werden kann. Somit erübrigen sich arbeitsaufwendige Nacharbeiten.

Weitere Vorteile der Erfindung ergeben sich aus der Zeichnungsbeschreibung.

Im Folgenden wird die Erfindung anhand eines in der Zeichnung dargestellten Ausführungsbeispieles näher beschrieben. Es zeigen:

Fig. 1 und 2 eine Seitenansicht eines Fahrzeuges und Fig. 3 eine schematische Draufsicht auf ein Gleis.

Ein in Fig. 1 und 2 dargestelltes Fahrzeug 1 besteht aus einem über Schienenfahrwerke 2 auf einem Gleis 3 verfahrbaren Fahrzeugrahmen 4. Bezüglich einer Fahrzeuglängs- bzw. Arbeitsrichtung 5 sind dem Fahrzeug 1 Speicherwagen 6 für Alt- und Neuschwellen 7, 8 vorgeordnet. Zwischen den Schienenfahrwerken 2 des Fahrzeugrahmens 4 sind eine Schwellenwechselvorrichtung 9 sowie eine Schotterräumvorrichtung 10 zur Entfernung von zwischen den Altschwellen 7 liegendem Schotter 11 positioniert. Im Bereich des bezüglich der Fahrzeuglängsrichtung 5 vorderen Schienenfahrwerkes 2 befindet sich eine Arbeitskabine 12. In dieser halten sich Arbeitskräfte auf, die die Altschwellen 7 mit Schienen 13 verbindenden Befestigungsmittel 14 (Fig. 3) lösen.

Die Schwellenwechselvorrichtung 9 ist in Fahrzeuglängsrichtung 5 durch einen Antrieb 15 verschiebbar am Fahrzeugrahmen 4 gelagert. Sie weist einen durch einen Drehantrieb 16 rotierbaren Schwellengreifer 17 zum zangenartigen Ergreifen einer Alt- bzw. Neuschwelle 7, 8 auf. Die der Schwellenwechselvorrichtung 9 in Arbeitsrichtung 5 vorgeordnete Schotterräumvorrichtung 10 ist als durch Antriebe 18 höhen- und querverstellbare Saugdüse 19 zum Absaugen des Schotters 11 ausgebildet. Die Saugdüse 19 ist über eine Saugleitung 20 mit einem Schotterspeicher 21 und einem Unterdruckerzeuger 22 verbunden. Auf dem Fahrzeug 1 sind weiters mit dem Schotterspeicher 21 über ein Förderband 23 verbundene Schurren 24 zur Rückführung des Schotters 11 vorgesehen. Ein am Fahrzeugrahmen 4 angeordneter Motor 25 versorgt sämtliche beschriebene Antriebe sowie einen Fahrantrieb 26 des Fahrzeuges 1. Im Bereich zwischen der Schwellenwechselvorrichtung 9 und dem Schotterspeicher 21 befindet sich eine weitere Arbeitskabine 27. In dieser halten sich Arbeitskräfte auf, die mit Befestigungsmittel 14 (Fig. 3) einbringen, um die Neuschwellen 8 mit den Schienen 13 zu verbinden. Zur Aufrechterhaltung der Spurweite des Gleises 3 innerhalb eines Umbauabschnittes 28 weist das Fahrzeug 1 mehrere Spurführungsrollen 33 auf.

Im Folgenden wird das Verfahren auch anhand von Fig. 3 näher beschrieben: In einem ersten Arbeitsschritt werden die Befestigungsmittel 14 zur Verbindung der Schienen 13 mit den Altschwellen 7 gelöst. In dem durch zwei Schienenfahrwerke 2 des Fahrzeuges 1 begrenzten Umbauabschnitt 28 wird der Schotter 11 aus Schwellenfächern 29 einer wenigstens fünf aneinandergrenzende Altschwellen 7 umfassenden Schwellengruppe 30 abgesaugt. Der abgesaugte Schotter 11 wird im Schotterspeicher 21 zwischengespeichert. Danach werden die Altschwellen 7 der Schwellengruppe 30 in Fahrzeuglängs- bzw. Arbeitsrichtung 5 verschoben, sodass sich die Altschwellen 7 unmittelbar nebeneinander befinden. Daraufhin werden die Altschwellen 7 der Schwellengruppe 30 einzeln um 90 Grad gedreht, zwischen den Schienen 13 angehoben und abtransportiert. Sowohl die Verschiebung als auch die Drehung und die Ablage der Altschwelle 7 auf ein in Fig. 2 dargestelltes Förderband 31 erfolgt mit dem Schwellengreifer 17 der Schwellenwechselvorrichtung 9 (siehe auch strichpunktierte Darstellung in Fig. 1).

Ein Schwellenkran 32 nimmt die Altschwellen 7 vom Förderband ab und transportiert diese zum Speicherwagen 6. Von diesem werden auch Neuschwellen 8 durch den Schwellenkran 32 aufgenommen und über das Förderband 31 zur Schwellenwechselvorrichtung 9 gebracht. Die Neuschwellen 8 werden einzeln zwischen den Schienen 13 abgesenkt und um 90 Grad gedreht. Nachdem alle erforderlichen Neuschwellen 8 in den Umbauabschnitt 28 eingebracht wurden, werden sie zur Herstellung der Schwellenfächer 29 zueinander distanziert. Anschließend werden Befestigungsmittel 14 eingebracht, um die Neuschwellen 8 mit den Schienen 13 zu verbinden. Als letzter Arbeitsschritt wird der zwischengespeicherte Schotter 11 mittels Abwurf aus den Schurren 24 in die genannten Schwellenfächer 29 verfüllt.

## Patentansprüche

1. Verfahren zum abschnittsweisen Ersatz von Altschwellen (7) eines Gleises (3) durch Neuschwellen (8), wobei entsprechende Befestigungsmittel (14) zur Verbindung mit Schienen (13) vorher gelöst werden, **gekennzeichnet durch** folgende Verfahrensschritte:
a) in einem **durch** zwei Schienenfahrwerke (2) eines Fahrzeuges (1) begrenzten Umbauabschnitt (28) wird Schotter (11) aus Schwellenfächern (29) einer wenigstens fünf aneinandergrenzende Altschwellen (7) umfassenden Schwellengruppe (30) abgesaugt,
b) die Altschwellen (7) der Schwellengruppe (30) werden bezüglich einer Fahrzeuglängsrichtung (5) zueinander verschoben, so dass die Altschwellen (7) unmittelbar aneinandergrenzend positioniert sind,
c) der abgesaugte Schotter (11) wird zwischengespeichert,
d) die Altschwellen (7) der Schwellengruppe (30) werden einzeln um 90 Grad gedreht, zwischen den beiden Schienen (13) angehoben und abtransportiert,
e) die Neuschwellen (8) werden einzeln zwischen den beiden Schienen (13) abgesenkt und um 90 Grad gedreht,
f) die Neuschwellen (8) werden zur Herstellung der Schwellenfächer (29) zueinander distanziert,
g) der zwischengespeicherte Schotter (11) wird in die genannten Schwellenfächer verfüllt.

## Claims

1. A method for section-by-section replacement of old sleepers (7) of a track (3) by new sleepers (8), wherein corresponding fastening means (14) for connection to rails (13) are detached beforehand, **characterized by** the following method steps:
a) in a reconstruction section (28) delimited by two on-track undercarriages (2) of a vehicle (1), ballast (11) is suctioned out of sleeper cribs (29) of a sleeper group (30) comprising at least five adjacent old sleepers (7),
b) the old sleepers (7) of the sleeper group (30) are displaced relative to one another with regard to a longitudinal direction (5) of the vehicle, so that the old sleepers (7) are positioned immediately adjoining one another,
c) the aspirated ballast (11) is intermediately stored,
d) the old sleepers (7) of the sleeper group (30) are turned individually by 90 degrees, lifted up between the two rails (13), and transported away,
e) the new sleepers (8) are lowered individually between the two rails (13) and turned by 90 degrees,
f) the new sleepers (8) are spaced apart from one another in order to create the sleeper cribs (29),
g) the intermediately stored ballast (11) is filled into the said sleeper cribs.

## Revendications

1. Procédé de remplacement par section d'anciennes traverses (7) d'une voie ferrée (3) par de nouvelles traverses (8), dans lequel des moyens de fixation correspondants (14) pour la connexion de rails (13) sont détachés au préalable, **caractérisé par** les étapes de procédé suivantes :
a) du ballast (11) est aspiré de cases de traverse (29) d'un groupe de traverses (30) comprenant au moins cinq anciennes traverses adjacentes (7) dans une section de renouvellement (28) limitée par deux mécanismes de roulement ferroviaires (2) d'un véhicule (1),
b) les anciennes traverses (7) du groupe de traverses (30) sont décalées par rapport à un sens longitudinal de véhicule (5) de sorte que les anciennes traverses (7) sont positionnées de manière directement adjacente,
c) le ballast aspiré (11) est stocké de manière intermédiaire,
d) les anciennes traverses (7) du groupe de traverses (30) sont tournées individuellement de 90 degrés, soulevées entre les deux rails (13) et évacuées,
e) les nouvelles traverses (8) sont abaissées individuellement entre les deux rails (13) et tournées de 90 degrés,
f) les nouvelles traverses (8) sont écartées les unes des autres pour la fabrication des cases de traverse (29),
g) le ballast stocké de manière intermédiaire (11) est garni dans lesdites cases de traverse.
